# DEMANDE DE BREVET EUROPEEN

(11) **EP 0 142 429 A1**
(43) Date de publication de la demande: **22.05.1985**
(21) Numéro de dépôt: 84402230.1
(22) Date de dépôt: 06.11.1984
(51) Int. Cl.: E05D 11/10

(54) **Perfectionnements aux paumelles bloquantes**

(71) Demandeur: RAUNER, Hans, F-38000 Grenoble (FR)
(72) Inventeur: RAUNER, Hans, F-38000 Grenoble (FR)

(57) **Abrégé**

@ Le serrage des noeuds cylindriques de la paumelle (1,2) contre la rondelle Intercalaire (9) est provoqué au moyen d'un levier (15) manoeuvrant deux excentriques (18) articulés sur l'axe de pivotement (5) et agissant sous une bague (12) engagée librement à l'extrémité inférieure dudit axe (5), ledit levier (15) étant susceptible de s'appliquer contre les noeuds cylindriques de la paumelle dans la position neutre de desserrage, ou d'en être écarté pour la manoeuvre de blocage. Le levier (15) en forme de U comporte deux ailes parallèles (18) s'étendant perpendiculairement sous la bague (12) de l'axe de pivotement (5) de la paumelle et découpées par des lumières oblongues (17) traversées par un axe d'articulation (13) des ailes (18) à l'axe de pivotement (5), ces lumières autorisant le déplacement latéral du levier (15) et son oscillation pour que les ailes (18) jouent le rôle d'excentriques par leurs extrémités arrondies.

## Description

La présente invention se rapporte aux paumelles qui supportent les portes et fenêtres et qui permettent de les bloquer dans la position d'ouverture désirée.

On connaît déjà des paumelles bloquantes du genre de celle décrite dans le brevet FR.A.1.045.436 qui consiste à serrer la partie mâle et la partie femelle contre une rondelle logée entre elles, au moyen d'un excentrique traversant l'axe de pivotement de la paumelle et agissant sur la surface circulaire inférieure de la partie cylindrique inférieure de ladite paumelle. Ce dispositif ne peut assurer un serrage suffisant pour provoquer le blocage de la paumelle parce que la surface de serrage ne comporte que deux points tangentiels. Or, on sait que plus la surface de contact est petite, moins le serrage est efficace et plus grande est l'usure des pièces. D'autre part, un tel dispositif tend à se desserrer quand la paumelle subit les poussées alternatives du battant soumis aux courants d'air. D'autre part, le positionnement latéral du levier de commande de l'excentrique, augmente l'encombrement de la paumelle et nécessite le découpage de la platine de fixation au battant. Enfin, ce dispositif de blocage nécessite trop d'usinage et un assemblage de ses pièces constitutives compliqué, ce qui grève condisérablement son prix de revient.

Les perfectionnements, objet de la présente invention, ont pour but de remédier à ces inconvénients.

Un premier perfectionnement consiste à provoquer le serrage des deux parties de la paumelle contre la rondelle intercalaire au moyen de deux excentriques solidaires d'un levier de commande, de manière à obtenir une plus grande efficacité de serrage, tout en permettant d'apppliquer le système aux paumelles traditionnelles existantes.

Un deuxième perfectionnement consiste à loger le levier de commande des excentriques au-dessous de la paumelle et dans le prolongement de son axe de pivotement, de manière à réduire considérablement son encombrement, notamment en position de desserrage où il est plaqué contre le noeud de la paumelle.

Un autre perfectionnement consiste à remplacer le dispositif de serrage par excentriques par une douille crénelée rendue solidaire de l'axe de pivotement de la paumelle, susceptible de s'engager dans des crénaux de forme correspondante découpant la partie cylindrique inférieure de ladite paumelle, sous l'action de la poussée exercée par une seconde douille munie d'un dispositif de verrouillage à baion- nette.

Un autre perfectionnement consiste a équiper les paumelles qui ne comportent pas de platine de fixation, mais des chevilles filetées, de plaques enjoliveuses percées d'orifices entourés de collerettes venues d'estampage engagées sur les chevilles et de trous de fixation au battant et au dormant.

La description qui va suivre de plusieurs exemples de réalisation des paumelles bloquantes selon l'invention, se rapporte aux dessins annexés, sur lesquels :
- La figure 1 est une vue en demi-coupe d'élévation d'une paumelle bloquante à levier de serrage.
- La figure 2 est une vue de détail à plus grande échelle du système de serrage par excentriques de la paumelle précédente.
- La figure 3 est une vue de côté du détail représenté figure 2.
- La figure 4 est une vue en plan par-dessus du détail précédent.
- La figure 5 montre une paumelle à chevilles équipée de plaques enjoliveuses et d'un levier de blocage.
- La figure 6 représente une paumelle bloquante munie d'un dispositif à créneaux selon l'invention.

Sur les figures 1 à 4, les repères 1 et 2 désignent les platines d'une paumelle,de porte, ou de fenêtre, percées de trous 3 respectivement 4pourdes vis de fixation, chacune de ces platines formant un noeud cylindrique pour le passage d'un axe de pivotement 5,à l'extrémité supérieure duquel est engagée une bague 8, un écrou 7 et un contre-écrou 6 borgne et pointu pour former enjoliveur. Sur cet axe 5 est enfilée une rondelle 9 située entre les deux noeuds cylindriques 1 et 2 de la paumelle. A l'autre extrémité de l'axe 5 sont engagées deux bagues 10 et 12 entre lesquelles est intercalée une rondelle 11.

Sur l'axe 5 et notamment à son extrémité inférieure, est articulé un levier 15 oscillant autour d'un axe 13 retenu par un clip 14. Ce levier 15 en forme de U comporte deux ailes 18 d'équerre dont les extrémités arrondies 19 constituent les excentriques de serrage des noeuds 5 contre la rondelle 9, lorsque ledit levier est amené dans la position représentée figure 2 en pointillés.

Comme le montre la figure 3, les faces des excentriques 18 et de la douille 12 sont coniques pour en augmenter la surface de contact.

Sur la figure 2, on voit que les ailes 18 constituant . les excentriques du levier 15 sont découpées par des lumières oblongues 17 traversées par l'axe d'oscillation 14 dudit levier. Ces ailes 18 forment en outre de part et d'autre des lumières oblongues 17 des bossages rentrant 19 qui constituent, en combinaison avec l'élasticité du métal, une sorte de cran à vaincre pour enfoncer le levier 15 contre les noeuds 1 et 2 de la paumelle en position de repos, ou pour tirer ledit levier 15 dans la position de la figure 2 au moyen de la languette 16 prolongeant l'âme dudit levier pour le manoeuvrer vers le bas et bloquer le mouvement pivotant de la paumelle, cette élasticité étant figurée sur la figure 4 par les.flèches en arc de cercle.

La figure 5 représente une paumelle dont les noeuds cylindriques 1 et 2 sont équipés de chevilles filetées 20 qui pénètrent dans des orifices entourés de collerettes 22 et 23 venues d'estampage pratiqués dans deux plaques 24 et 25 percées de trous 26 pour des vis de fixation au battant et au dormant. Cette paumelle comporte également, comme la précédente, un levier de serrage 33 avec des lumières oblongues 34 traversées par un axe 35 solidaire de l'axe de pivotement 27 de la paumelle. Les excentriques 18 du levier 33 s'appuient contre une douille 32 pour la serrer contre le noeud cylindrique 2 par l'intermédiaire de la rondelle 31;l'autre extrémité de l'axe 27 est filetée pour recevoir un écrou 29, un contre-écrou borgne 28 et une bague 30.

La figure 6 montre une paumelle 37 équipée d'un dispositif de blocage à créneaux. Sur l'axe 49 de pivotement des noeuds cylindriques 38 et 39 de la paumelle est montée à coulissement une douille 44 crénelée en 42 et susceptible de s'imbriquer dans la partie crénelée correspondante du noeud 38. Cette douille est guidée par des ergots 43 et des lumières oblongues 45. Le mouvement coulissant de la douille 44 est réalisé sous la poussée d'une seconde douille 46 qui coulisse aussi sur l'axe 49 et s'y verrouille grâce à des rampes 48 se déplaçant sur des ergots 47. Lorsque les parties 42 du noeud 38 et de la douille 44 sont en prise, la paumelle est bloquée. L'axe 49 est rendu solidaire du noeud cylindrique 39 au moyen d'une vis 40.

## Revendications

1 - Paumelle bloquante pour portes et fenêtres comprenant deux platines (1,2) de fixation au battant respectivement au dormant, formant deux noeuds cylindriques traversés par un axe de pivotement (5) et serrés contre une rondelle (9), dans la position d'ouverture désirée, caractérisée par le fait que le serrage des noeuds cylindriques de la paumelle contre la rondelle intercalaire (9) est réalisé au moyen d'un levier (15) manoeuvrant deux excentriques (18) articulés sur l'axe de pivotement (5) et agissant sous une bague (12) engagée librement à l'extrémité inférieure dudit axe (5), ledit levier (15) étant susceptible de s'appliquer contre les noeuds cylindriques de la paumelle dans la position neutre de desserrage, ou d'en être écarté pour la manoeuvre de blocage.

2 - Paumelle suivant la revendication 1, caractérisée par le fait que le levier (15) en forme de U comporte deux ailes parallèles (18) s'étendant perpendiculairement sous la bague (12) de l'axe de pivotement (5) de la paumelle et découpées par des lumières oblongues (17) traversées par un axe d'articulation (13) des ailes (18) à l'axe de pivotement (5), ces lumières autorisant le déplacement latéral du levier (15) et son oscillation pour que les ailes (18) jouent le rôle d'excentriques par leurs extrémités arrondies.

3 - Paumelle suivant les revendications 1 et 2, caractérisée par le fait que les bords inférieurs de la bague (12), contre lesquels s'appuient les parties arrondies des ailes (18) formant excentriques, sont coniques et épousent les chants de forme correspondante des extrémités des ailes (18) du levier (15).

4 - Paumelle suivant les revendications 1 et 2, caractérisée par le fait que les ailes (18) du levier (15) forment deux bossages rentrants (19) jouant le rôle de crans à vaincre pour la manoeuvre du levier (15) contre les noeuds cylindriques de la paumelle.

5 - Paumelle suivant les revendications précédentes comprenant des chevilles filetées de fixation (20,21), perpendiculaires aux noeuds cylindriques, caractérisée par le fait que sur les chevilles (20) sont engagées des plaques enjoliveuses (24,25) pour renforcer le maintien de la paumelle sur le battant et le dormant.

6 - Paumelle suivant la revendication 1, caractérisée par le fait qu'une douille crénelée (44) coulissant sur l'axe de pivotement (49) est susceptible de s'imbriquer dans des créneaux (42) de forme correspondante découpant le bord inférieur du noeud (38).

7 - Paumelle suivant les revendications 1 et 6, caractérisée par le fait que la douille crénelée (44) est poussée contre les créneaux (42) du noeud (38) au moyen d'une seconde douille (46) munie d'un verrou (47,48) à baïonnette.

8 - Paumelle suivant la revendication 5, caractérisée par le fait que les plaques enjoliveuses (24,25) sont engagées sur les chevilles (20,21) de la paumelle parades orifices entourés de collerettes (22,23) formées par estampage.
